# EUROPÄISCHE PATENTSCHRIFT

(11) **EP 2 090 721 B1**
(45) Veröffentlichungstag und Bekanntmachung des Hinweises auf die Patenterteilung: **10.10.2012**
(21) Anmeldenummer: 08002828.5
(22) Anmeldetag: 15.02.2008
(51) Int. Cl.: E04H 12/22

(54) **Pfostenträger, Verfahren zu dessen Herstellung, dessen Befestigung auf einem Holzpfosten und dessen Aufstellen**
Post support, method for its production, for fixing it to a wooden post and for its positioning
Support de poteau, son procédé de fabrication, sa fixation sur un poteau en bois et son installation

(43) Veröffentlichungstag der Anmeldung: 19.08.2009
(73) Patentinhaber: Gebr. Strab GmbH + Co., 73240 Wendlingen (DE)
(72) Erfinder: Bader, Joachim, 70182 Stuttgart (DE)
(74) Vertreter: Dosterschill, Peter

(56) Entgegenhaltungen:
- WO-A-01/31145
- DE-A1- 3 638 499
- DE-U1- 29 816 981

## Beschreibung

Die Erfindung bezieht sich auf einen Pfostenträger für Holzpfosten gemäß Oberbegriff des Anspruchs 1 sowie auf ein Verfahren zu dessen Herstellung, dessen Befestigung auf einem Holzpfosten und dessen Aufstellen gemäß Ansprüche 13 bis 15.

Pfostenträger für Holzpfosten haben meist die Aufgabe, zwischen dem Erdboden und dem Holzpfosten einen Abstand zur Vermeidung von Verwitterung herzustellen. Sie sind in einer ganzen Reihe von Varianten bekannt.

So sind aus den DE 295 03 737 U1, DE 92 08 144 U1 und DE 90 01 221 U1 Pfostenträger bzw. Säulenabstützungen bekannt, bei denen eine Tragplatte vorgesehen ist, an deren Unterseite ein zentrischer Fortsatz oder ein Gewindezapfen vorhanden ist, der in ein Stützrohr eines Stützfußes hineinragt und in diesem festsetzbar ist. Der Trageplatte sind jeweils zwei gegenüberliegende, U-förmige Haltebügel zugeordnet, die einen den Holzpfosten seitlich umgreifenden Pfostenschuh bilden. Die Befestigung des Pfostenträgers erfolgt durch seitlich über die backenförmigen Haltebügel eingebrachte Schrauben. Zwar sind hierdurch die Pfosten sicher und stabil befestigbar, jedoch besteht der Wunsch insbesondere im Privatbereich z. B. bei Gartenpfosten, im Naturbereich bei Hinweisschildern, bei Schautafeln, bei Zäunen usw., dass der Holzcharakter des Pfostens durchgehend bestehen bleibt und von der metallischen Befestigung nichts zu sehen ist. Des weiteren sollte der Bereich des Stützrohres oder des Stützstab den Eindruck der Stabilität und eines hohen Widerstandes vermitteln, was durch ein angemessenes Verhältnis der Abmessungen von Pfosten und Stützrohr bzw. Stützstabes gewährleistet wird. Dies ist bei den vorgenannten Pföstenträgern nicht oder nur unzureichend der Fall.

Aus der DE 296 06 117 U1 ist ein Pfostenträger mit einem U-förmigen oder Vierkant-Pfostenschuh bekannt, an dessen Unterseite ein Stützstab in Form eines Armierungsstabes zum Einmauern in den Untergrund oder ein vierflügeliges Schwert zum Eintragen in den Boden vorgesehen ist. Die Befestigung des Pfostens erfolgt mit seitlich angebrachten Schrauben. Auch hier sind die vorbeschriebenen Nachtei-le erkennbar, wobei noch hinzu kommt, dass eine Höheneinsteilbarkeit nicht möglich ist. Dieser Pfostenträger weist zudem auf seiner Grundfläche nach oben abstehende Noppen als Abstandshalter für den Pfosten auf, welche eine Belüftung des Pfostens von unten ermöglichen. Dieser Abstand wirkt aber unästhetisch, da er seitlich von außen sichtbar und ein Schmutzfänger ist, der sich mit der Zeit vollsetzt, wodurch die beabsichtigte Wirkung verloren geht.

Des weiteren sind Pfostenträger bekannt, bei denen zur stirnseitiger Befestigung an einem Holzpfosten, an der Trägerplatte ein zentrischer Zapfen vorgesehen ist, als langer zylindrischer Armierungszapfen oder als Gewindezapfen, der jeweils in eine entsprechend vorgefertigte Bohrung im Pfosten eingetrieben bzw. eingeschraubt ist. Siehe hierzu auch die DE 295 03 737 U1 und DE 87 09 769 U1, bei denen zusätzlich noch Halte-Backen vorhanden sind, zudem die DE 92 08 144 U1, die DE 200 18 999 U1, die DE 92 11653 U1 und schließlich die Französische Preislis-te 06/2005 zum Bodendübel FERRADIX der Firma Gebrüder Sträb GmbH und Co., Wendungen. Die zentrischen Armierungsrohre oder Gewindezapfen der jeweiligen Trägerplatten erfordern eine entsprechende Mittelbohrung im Pfosten, z. B. im Falle des Pfostenträgers der Firma Gebrüder Sträb GmbH und Co. eine Bohrung von ca. 34 mm Durchmesser und 250 mm Tiefe. Zur Herstellung dieser Bohrungen sind Spezialwerkzeuge und Spezialmaschinen erforderlich, welche dem Garten- und Landschaftsbauer, dem Schlossereibetrieb oder dem Zaunbauunternehmen in aller Regel nicht zu Verfügung stehen. Dies gilt sowohl für die Werkstatt des Betriebes, als auch vor allem für die Montage vor Ort. Da die Fasern des Holzes parallel zur Längsachse des Pfostens verlaufen und der Widerstand von Schrauben, die in Faserrichtung eingeschraubt sind, geringer ist als wenn die Schrauben die Fasern in Querrichtung durchschneiden, ist auch die zusätzliche notwendige Befestigung über axial durch die Trägerplatte eingebrachte Schrauben weniger vorteilhaft. Außerdem besteht bei den am Rande des Holzpfostens eingebrachten Schrauben unter Belastung die Gefahr des Absplitterns des Holzes und somit der Zerstörung der Verbindung.

Schließlich wird in der DE 198 43 293 A1 ein Pfostenträger (Stützfuß) beschrieben, bei welchem der Holzpfosten mittels Nägeln oder Schrauben, welche jeweils diagonal einander gegenüberliegend in einem spitzen Winkel in das Holz eingetrieben werden, gehalten ist. Die dazu verwendete Stützplatte ist in einer ersten Ausführung mit schräg ins Material eingebrachten Bohrungen und Ansenkungen für die Schraubenköpfe ausgeführt. In einer zweiten Ausführung ist sie so abgewinkelt, daß die Abwinkelung einer Gradzahl entspricht, welche die Bohrungen in die Lage der Eintreibrichtung der Nägel oder Schrauben versetzen. Das Einbringen von schrägen Bohrungen in Stahl ist äußerst kostenaufwendig. Dies trifft umso mehr zu, als die Stützplatte aus Festigkeitsgründen eine Dicke von ca. 8-15 mm aufweisen soll und die Bohrungen auch gleichzeitig eine Führung für die Nägel oder die Schrauben bieten sollen. In der zweiten Ausführung bringt die Abwinkelung zwar den Vorteil der Ausrichtung der Nagel- oder Schraubenausrichtung durch Abbiegen der Platte. Dies bedingt jedoch zusätzlich eine Bearbeitung der Stirnseite des Holzpfostens, welche vor Ort nicht möglich ist und selbst in der Werkstatt eines Bauhofes einer Stadtverwaltung nicht durchführbar ist. Sie muß in einem Fachbetrieb durchgeführt werden.

Diese Konstruktion läßt auch eine Belüftung des Pfostens von unten zwischen Pfosten und Stützplatte nicht zu, was jedoch von Fachkreisen für eine entsprechende Langlebigkeit gefordert wird.

**Aufgabe** der Erfindung ist es somit, einen Pfostenträger oben genannter Gattung bereit zu stellen, der einfach und kostengünstig in der Herstellung, Aufbau und Handhabung ist, insbesondere die Montage mit handelsüblichen Werkzeugen auch vor Ort erlaubt, ohne besondere Vorbereitung der Pfosten und mit optimaler Belüftung des Pfostens. Zudem soll die Verbindung sicher und optisch ansprechend sein, also ohne Metallteile auf den Seitenflächen des Holzpfostens und mit Stützrohren großer Querschnitte.

Diese Aufgabe wird durch einen Pfostenträger mit den Merkmalen des Anspruchs 1 sowie durch Verfahren zur Herstellung des Pfostenträgers, zur belüftenden Befestigung eines Pfostenträgers und zur Aufstellen eines Holzpfostens mit den Merkmalen der Ansprüche 13-15 gelöst. Vorteilhafte Ausgestaltungen sind in den jeweils entsprechend rückbezogenen Unteransprüchen gekennzeichnet.

Dem gemäß ist eine Gesamt-Trägerplatte (Sandwich-/ Gesamt-Trägerplatte) vorgesehen, die aus mindestens zwei aufeinanderliegenden scheibenförmigen Platten besteht, wobei die untere Basisplatte zur Vertikalen bzw. zur Plattenoberfläche geneigte Führungsbohrungen aufweist, welche sich mit dazu fluchtenden Führungsbohrungen in den oberen Aufbauplatten ergänzen, jeweils eine Gesamt-Führungsbohrung bildend.

Somit liegt der Erfindung eine besondere mehrteilige Gestaltung der Trägerplatte zugrunde, welche eine Vielzahl von Funktionen übernimmt und kostengünstig in der Herstellung ist.

Die Gesamt-Trägerplatte besteht also aus mindestens zwei Platten, welche zusammengefügt die gewünschte Gesamtdicke ergeben. Die Unterteilung der Trägerplatte in mehrere ca. 3 - 8 mm dicke Platten erlaubt zum einen eine stanztechnische Herstellung und zum andern eine unterschiedliche Ausformung der übereinandergeschichteten Basis- und Aufbauplatten. Das teure Bohren schräger Löcher entfällt durch das Herausprägen von Befestigungsaugen bzw. -pfannen in den Zonen der Führungsbohrungen bzw. -löcher, wobei die Löcher bereits vor dem Prägen eingestanzt werden. Die Basis- und Aufbauplatten sind in den Befestigungsaugen bzw. -pfannen so ausgestaltet, dass Sie stapelbar sind und die Schräg - Bohrungen für die Schrauben in einer Flucht liegen. Auf diese Art und Weise entsteht einerseits hohe Stabilität und andererseits eine Länge der Führungsbohrungen, welche die Bohrungen zur Bohrlehre machen und den Bohrer beim Vorbohren zwangsweise in die richtige Richtung weisen bzw. leiten. Bei kleineren Schrauben findet eine direkte Führung beim Einschrauben statt. Für das Einschrauben wird vorzugsweise ein Akkuschrauber oder eine Bohrmaschine verwendet. Dabei sind die Distanzen zum Stützrohr so bemessen, daß die Bohrköpfe ausreichend Bewegungsraum haben. Die Schrauben werden dabei von der Unterseite der Basisplatte aus schräg ins Pfosteninnere geschraubt.

Als Schrauben sind mindestens drei relativ lange Holzschrauben vorgesehen, die von der Peripherie der Gesamt-Trägerplatte ausgehend in einem Winkel von ca. 5° bis 20°, vorzugsweise von ca. 8° bis 10° in Richtung auf das Pfosteninnere geneigt eingebracht sind. Dabei sind die langen Schrauben, z. B. nach DIN 571, mit einer Länge von bis zum 25-fachen Schraubendurchmesser ausgelegt, z. B. als Schraube ø 8 x 200.

Somit kann die Befestigung der Pfostenträger an der unteren Stirnseite der Holzpfosten problemlos vor Ort vorgenommen werden, da die hierfür notwendigen schrägen Bohrungen in einfacher Weise mit entsprechend schräg gestellter Handbohrmaschine eingebracht werden können.

Die Länge der Schrauben ist dabei so gewählt, dass sie eine genügende Einschraubtiefe vorhanden ist, um die auf die Verbindung einwirkende Belastung aufzunehmen. Hierfür sind z. B. Holzschrauben nach DIN 571 zu verwenden, die es in der Länge von bis zu 25-fachem Schraubendurchmesser gibt, also bei einem Durchmesser von 8 mm bis zu einer Länge von 200 mm, somit Schrauben ø 8 x 200. Dabei weisen bei diesen Schrauben die ersten 30 bis 50 mm kein Gewinde auf, was sich auf die Verbindung günstig auswirkt, da in diesem gewindelosen Bereich keine Sprengkräfte durch das Gewinde auftreten. Zudem wirkt durch diesen bis zu 50 mm langen gewindelosen Schaftteil zwischen Schraubenkopf und eingedrehtem Gewindeteil eine Vorspannung auf den gewindelosen Schraubenschaft. Da die Schrauben vorzugsweise achssymmetrisch angeordnet sind, also symmetrisch zur Achse des Pfostens, bildet sich im Holz eine räumlich wirkende Vorspannung innerhalb des Raumes, der sich pyramidenstumpfförmig über der Trägerplatte und unter den schräg eingedrehten Schraubenteilen aufbaut.

Werden dann zudem bei Schrauben mit eingerolltem Gewinde die Gewindespitzen so abgeschabt, dass der Außendurchmesser des Gewindeteiles dem Durchmesser des gewindelosen Schaftteiles angeglichen ist, dann besteht die Möglichkeit, dass durch Einbringung einer entsprechenden Vorbohrung, der gewindelose Schaft annähernd spielfrei in dieser Bohrung einliegt, was ebenfalls zur Erhöhung der Festigkeit der Schraubverbindung beiträgt.

Die Gesamt-Trägerplatte mit ihren mehreren Basis- und Aufbauplatten ist gleichzeitig als Bohrvorrichtung für die Schrägbohrungen der Schrauben ausgebildet. Erfindungsgemäß werden nämlich mehrere Plattenteile übereinander geschichtet und miteinander verschraubt, vernietet oder verschraubt ist, wobei die Durchgangsbohrungen für die Schrauben als schräge Führungsbohrungen für den Bohrer ausgebildet sind, mit einem Durchmesser von mindestens dem Bohrerdurchmesser und einer Länge von mindestens dem Bohrerdurchmesser, vorzugsweise mindestens 1,5 mal Bohrerdurchmesser. Hierdurch wird jeweils an der Baustelle die Montage erheblich erleichtert und mit großer Sicherheit die gewünschte Schrägstellung der Schrauben erreicht.

Durch den Aufbau der Gesamt-Trägerplatte als Mehr-Platten-Aufbau (SandwichAufbau) lässt sich deren Festigkeit durch eine die Erhöhung oder Verringerung der Anzahl der Platten bestimmen. Die Pfannen-Anprägungen an den Einzelplatten der Gesamt-Trägerplatte sind so gestaltet, daß die Trägerplatten stapelbar sind und die Anprägungen außerdem als Verstärkungssicken wirken.

Von besonderem Vorteil ist, daß für die Belüftung des Pfostens lediglich eine Belüftung der Schicht zwischen Gesamt-Trägerplatte und Pfostensohle erforderlich ist, was durch die besondere Auslegung der Trägerplatte mit diversen Löchern, Bohrungen, Öffnungen und/oder Schlitzen erfolgt. Hierfür sind die oberen Ausbauplatten mit Belüftungsschlitzen versehen, welche die Pfostensohle von unten her belüften. Eine Luftzufuhr erfolgt durch Löcher oder Öffnungen in der unteren Basisplatte. Die Schlitze und Öffnungen oder Löcher sind so ausgeführt, dass zudem eine Luftzirkulation zwischen der Außenwelt und dem Inneren des Stützrohres stattfinden kann. Das Stützrohr selbst, mit seinem ca. 1 - 2 Liter Rauminhalt, dient dabei als Luftreservoir, dessen Luftdichte sich mit der Änderung der Außentemperatur d. h. Tag und Nacht, Sommer und Winter ständig verändert und diese Veränderung durch eine Luftzirkulation mit der Außenwelt ausgleicht. Die Löcher in der unteren Basisplatte bewirken auch, dass der vorbeistreichende Wind einen Venturi-Effekt bewirkt und Luft aus dem Innern mitreißt und diese von der gegenüberliegenden Seite wieder zugeführt wird oder auch als Gegenteil ein Unterdruck entsteht und Luft angesaugt wird.

Durch diese Ausführung wird dem Betrachter des Pfostenträgers eine Lösung völlig ohne Pfostenschuh und trotzdem mit optimal belüftetem Pfosten gezeigt.

Um auch optisch in dieser Verbindung den Eindruck verlässlicher Festigkeit zu verleihen, sollte das Verhältnis von Pfostendurchmesser oder Pfostendiagonale zum Stützrohrdurchmesser ca. 4:1 nicht unterschreiten, wobei der Stützrohrdurchmesser angepasst an z. B. den Durchmesser des Halterohres des Bodendübels gewählt ist, oder umgekehrt, in Korrelation z. B. eines Bodendübels bzw. Bodenfundaments der Firma Gebrüder Sträb GmbH & Co. wie in der DE 102 40 586 beschrieben, bei dem z. B. ein 40-, 50- oder 60-mm-Rohr vorhanden ist bzw. entsprechende Stützrohre von Pfostenträgern einsetzbar sind.

Um nun bei relativ dünnen Holzpfosten ein dickes Stützrohr beibehalten zu können, wodurch ggf. die Führungsbohrungen der Trägerplatte radial sehr nahe zur Mantelfläche des Stützrohres angeordnet sind, ist von Vorteil, wenn das Stützrohr in diesen Zonen der Schrauben soweit radial eingefaltet bzw. eingedrückt sind, dass genügend Platz für das Bohrfutter der Bohrmaschine oder die Nuss des Eindrehschaftes eines Akku-Schraubers vorhanden ist.

Von Vorteil ist auch, dass zur genauen Höhe vertikaler Beabstandung bei der Montage ein über das Stützrohr aufschiebbares und sich zwischen Trägerplatte und Oberseite des Bodendübels abstützendes Distanzrohr vorgesehen ist. Dies hat auch den Vorteil, dass dieses Distanzrohr zudem eine positive optische Wirkung erzielen kann, indem farblich oder formmäßig, z. B. über Längs- bzw. Umfangrillen besondere optische Wirkungen erzielbar sind.

Die Verbesserung der Haltekraft der Schrauben und ein Auffüllen evtl. entstehender Hohlräume beim Vorbohren ist durch Bestreichen der Schrauben mit Kaltleim vor dem Eindrehen realisierbar.

Entsprechend dem erfindungsgemäßen Verfahren zum Befestigen eines Pfostens auf einen erfindungsgemäßen Pfostenträger werden stirnseitig in den Holzpfosten, unter Zuhilfenahme der Trägerplatte als Schablone, mit einer Bohrmaschine Löcher mit einer Länge von ca. 20 bis 50 mm vorgebohrt, die eine Neigung zur Pfostenachse von 5° bis 25°, vorzugsweise ca. 8° bis 10° aufweisen. In diese vorgebohrten Löcher werden dann bei weichen Hölzern die langen Schrauben direkt eingebracht bzw. eingedreht und bei härteren Hölzern vorher noch jeweils eine zusätzliche entsprechend tiefer weiterführende kleinere Vorbohrung eingebracht.

Wird dann noch die als Schablone dienende Trägerplatte vor dem Einbringen der Bohrungen am Pfosten stirnseitig fixiert, z. B. über mindestens zwei Nägel, wofür in der Trägerplatte entsprechend zwei Löcher vorgesehen sind. Zur Fixierung können auch an der Trägerplatte ausgeformte Hacken oder nagelförmige Vorsprünge dienen, was jedoch aufwendiger ist. Dadurch erfährt die Trägerplatte und damit der ganze Pfostenträger eine optimale Ausrichtung am Pfosten und zudem bleiben dem Arbeitenden beide Hände frei zum sicheren Handhaben der Bohrmaschine und anschließendes Einschrauben.

Betrachtet man nun den Aufbau des Pfostenträgers inklusive seines Belüftungssystems, das Herstell-Verfahren und das Verfahren (Vorgehen) zu dessen Befestigung an einem Pfosten sowie insgesamt das abgestützte Aufstellen eines Holzpfostens im Erdreich unter Verwendung der erfindungsgemäßen Erkenntnisse bzw. Gegenstände, dann sind für die Erzielung eines optimalen Resultats, also eines relativ leicht aufstellbaren Pfostens, mit gefälliger Optik, folgende Schritte notwendig bzw. empfehlendwert:
- Entsprechend dem Querschnitt des Pfostens und des zu verwendenden Bodendübels ist ein demgemäß ausgelegter Pfostenträger zu verwenden, der über die obere, ebene Stirnfläche seiner Gesamt-Trägerplatte an der unteren Stirnfläche des Pfostens entsprechend ausgerichtet aufgelegt und über z. B. zwei Nägel an dieser angeheftet, d. h. befestigt wird.
- Nun wird eine Bohrmaschine mit dem passenden Bohrer zur Hand genommen und über die geneigten Führungsbohrungen in der Trägerplatte die entsprechend geneigten Vorbohrungen in einer Länge von ca. 5 cm eingebracht, bedarfsweise mit einem kleineren Bohrer die Bohrung entsprechend lang noch weitergeführt.
- Danach werden die langen Schrauben, z. B. Schrauben ø 8 x 200, mit Kaltleim bestrichen, über die Führungsbohrungen der Trägerplatte und weiter in die Vorbohrungen eingeführt und danach z. B. mit einem Akku-Schrauber komplett eingedreht.
- Nun wird ein Bodendübel an gewünschter Stelle in den Boden eingebracht, z. B. vertikal eingeschlagen, unter Beachtung einer korrekten lotrechten Ausrichtung.
- Nach Auswahl eines Distanzrohres bedarfsweiser Abmessungen wird dieses über das Stützrohr des Pfostenträgers geschoben, wonach der Pfostenträger, mit darauf befestigtem Pfosten, über sein Stützrohr vertikal in das Halterohr des Bodendübels eingeführt und abgesetzt wird, bis eine satte Auflage über das Distanzrohr stattfindet.
- Nach entsprechender axialer Ausrichtung des Pfostens wird schließlich der Pfostenträger im Dübel festgesetzt, z. B. durch Anziehen der Schrauben der Druckplatte des Dübels oder durch Festspannen über den elastischen Druckring des Dübels.

Nachfolgend wird die Erfindung anhand mehrer Ausführungsbeispiele unter Bezug auf die Zeichnungen näher erläutert.

Es zeigen:
- Fig. 1:: einen axialen Schnitt durch einen Pfostenträger (gemäß Linien I-I aus Fig. 2) mit daran befestigtem Holzpfosten und eingesteckt befestigt in ei- nem Bodendübel, in erster Ausführung mit quadratischem Querschnitt;
- Fig. 2:: eine Perspektivansicht von oben des Pfostenträgers aus Fig. 1;
- Fig.3:: eine Explosionsansicht des Pfostenträgers aus Fig. 2;
- Fig. 4:: einen axialen Schnitt durch Fig. 1 entsprechend den Linien IV-IV aus Fig. 2;
- Fig. 5:: einen Schnitt entsprechend den Linien V-V aus Fig. 2 ähnlich Fig. 4;
- Fig. 6:: einen radialen Schnitt VI-VI aus Fig. 7, als Draufsicht von unten auf den Pfostenträger;
- Fig. 7:: einen Schnitt VII-VII aus Fig. 6, die Schräg-Führungsbohrungen veran- schaulichend;
- Fig. 8:: einen radialen Schnitt VIII-VIII aus Fig. 9 einen runden Pfostenträger mit eingedrückten Schraubenzonen des Stützrohres zeigend, und
- Fig. 9:: einen axialen Schnitt IX-IX aus Fig. 8 (ähnlich wie in Fig. 6).

Wie insbesondere **aus** **Fig. 1 und 2** zu erkennen ist, besteht ein erfindungsgemäßer Pfostenträger 1 in erster Ausführung im wesentlichen aus einer Basisplatte 2, die an ihrer Unterseite ein Stützrohr 6 besitzt.

Auf der prinzipiell ebenen Oberseite der Basisplatte 2 befindet sich aufliegend mindestens eine weitere Aufbauplatte 3 wovon in Fig. 1 und Fig. 2 jeweils eine solche Basisaufbauplatte 3 sowie eine weitere Zweitaufbauplatte 4 abgebildet sind. Die Basisträgerplatte 2, die Aufbauplatte 3 und die Zweit-Aufbauplatte 4 sind durch Schrauben 7 fest untereinander verbunden (siehe Fig. 2 + 3) und bilden die Gesamt-Trägerplatte 5. Auf der obersten Aufbauplatte 4 steht ein Pfosten 8 auf, der vorzugsweise aus Holz besteht und über schräg eingebrachte Holzschrauben 9 an der Gesamt-Trägerplatte 5 festgehalten wird. Dabei ist zu erkennen, dass die vier Schrauben 9 jeweils in Richtung auf die Mittelachse des Pfostens 8 bzw. der gesamten Anordnung geneigt sind, so dass sich deren Achsen in einem gemeinsamen Punkt auf dieser Mittelachse schneiden. Des weiteren lässt sich erkennen, daß die Länge der Schrauben größer ist als die Breite der Gesamt-Trägerplatte 5, d.h. daß sie tief ins Holz eindringen. Dadurch ergibt sich ein Einschraubwinkel von weniger als 30 Grad zur Längsachse des Pfostens. Bei den Schrauben 9 handelt es sich um allgemein bekannte lange Holzschrauben, vorzugsweise entsprechend DIN 571, die an der Kopfseite einen gewindelosen Schaft 10 besitzen und darauffolgend einen langen Gewindeteil 11.

Die Basisplatte 2 , mit der Aufbauplatte 3, und der Zweit-Aufbauplatte 4 besitzen dabei jeweils in der durch die Holzschrauben 9 durchsetzten (Eck-) Zonen eine stanztechnisch eingebrachte Stufung in Form einer stufig nach unten versetzten (Stufen-) Pfanne 12. Dabei sind Basis- bzw. Aufbauplatten 2, 3, 4 so ausgeführt, dass ihre Stufenpfannen 12 jeweils übereinstimmen, wodurch sie ineinander greifend stapelbar sind und sich dabei gegenseitig stabilisieren. In den Platten 2, 3, 4 sind die (Führungs-) Bohrungen 13 entsprechend der Neigung der Schrauben 9 ebenfalls geneigt und gleichzeitig entsprechend versetzt angeordnet, so daß in der Gesamt-Trägerplatte 5 auf ihrer Dreifach-Plattenhöhe jeweils eine fluchtende Führungsbohrung 13 mit entsprechender Länge (Höhe der 3 Platten) zur Bohrerführung oder direkter Schrauben-Eindrehführung zur Verfügung steht.

Zudem ist erkennbar, dass durch die Gesamt-Trägerplatte 5, gebildet aus Basisplatte 2, Aufbauplatte 3 und Zweitaufbauplatte 4, auch zwei Nägel 14 hindurchgeführt sind, wofür Bohrungen 15 vorgesehen sind, die in den Pfosten 5 eingeschlagen sind. Diese Nägel 14 dienen bei der Montage zum Vorfixieren der als Bohrschablone dienenden Gesamtträgerplatte 5.

Aus Fig. 1 ist ersichtlich, dass die Basisplatte 2 im Zentrum eine Belüftungsbohrung 16 aufweist, welche etwas kleiner ist als der Innendurchmesser des Stützrohres 6. Zudem sind darüber koaxial kleinere Belüftungsöffnungen 17 in den Platten 3 und 4 vorgesehen. Des weiteren ist insbesondere aus Fig. 2 zu erkennen, dass in die Aufbauplatte 3 und die Zweit-Aufbauplatte 4 Belüftungsschlitze 18 eingebracht sind, durch welche sie mit vielen Hohlräumen versehen sind.

Das Stützrohr 6 des Pfostenträgers 1 ragt axial in das Halterohr 22 eines Bodendübels 23 hinein und ist in diesem in bekannter Weise festgehalten (siehe Bodendübel des Anmelders, insbesondere gemäß DE 102 40 586 C2). Das Arretieren des Stützrohres 6 im Halterohr 22 wird beim Bodendübel 23 so erreicht, dass durch Einschrauben von Schrauben 24 eine Druckplatte 25 in Richtung auf die Dübelglocke 26 gedrückt wird, wodurch ein zwischenbefindlicher elastischer Druckring 27 radial nach innen verformt wird und dadurch das Stützrohr 6 festhält.

In **Fig. 3** ist der Pfostenträger nach Fig. 2 als Explosionszeichnung in Ansicht von unten dargestellt. Dabei sind alle Funktionsteile einzeln sichtbar, nämlich die untere Basisplatte 2 mit an ihr angebrachtem Stützrohr 6, darüber die mittlere Aufbauplatte 3 und abschließend die obere (Zweit-) Aufbauplatte 4. Es sind die vier Schrauben 7 dargestellt, welche die drei Platten 2, 3, 4 miteinander verbinden. In der Aufbauplatte 3 und der Zweit-Aufbauplatte 4 sind die darin vorgesehenen radialen Belüftungsschlitze 16 und die zentralen Belüftungsöffnungen 17 gut erkennbar. An der Basisplatte 2 sind zudem mehrere Luftzufuhröffnungen 19 dargestellt. Gut erkennbar sind zudem die Ausprägungen der Stufenpfannen 12 und die Holzschrauben 9 sowie die stark abgerundeten Ecken 20 der Platten 2, 3, 4, durch welche eine Verwendung dieser Ausführung sowohl an quadratischen als auch an runden Pfosten 8 ermöglicht wird.

Wie insgesamt aus Fig. 1, 2 und 3 zu erkennen ist, sind dabei die stufenförmigen Befestigungspfannen 12 jeweils in den Ecken der quadratischen Trägerplatte 5 angeordnet, also jeweils diagonal gegenüberliegend. Dabei ist insbesondere aus Fig. 1 zu erkennen, wie die Führungsbohrungen 13 nach innen in Richtung auf die Mittelachse des Pfostenträgers, bzw. der gesamten Anordnung, geneigt sind und wie durch die entsprechend hohe bzw. lange Auslegung der Führungsbohrungen 13 mit einer Länge von mindestens 1,0 mal, vorzugsweise min. 1,5 mal dem Durchmesser eine sichere, genaue Führung und somit die Geeignetheit als Bohrschablone gegeben ist.

In **Fig. 4** ist ein Pfostenträger 1 dargestellt, der prinzipiell den gleichen Aufbau wie der Pfostenträger 1 gemäß Fig. 1 und 2 aufweist, nur dass hier ein Schnitt gemäß der Linien IV-IV aus Fig. 2 gewählt wurde und die Befestigungspfannen 12 und die Holzschrauben 9 nicht dargestellt sind. Im Innern des hohlen Stützrohres 6 befindet sich ein Luftspeicher 29. Die Luft aus diesem Speicher kommuniziert mit der Außenluft durch die Innen-Belüftungsöffnung 16 der Basisplatte 2, die Belüftungsschlitze 18 der Aufbauplatte 3 und der Zweit-Aufbauplatte 4 und die Luftzufuhröffnungen 19 der Basisplatte 2. Bei Erwärmung des Luftspeichers durch Erwärmung des Stützrohres 6 dehnt sich die Luft aus und entweicht, während sich bei Abkühlung des Stützrohres die Luft zusammenzieht und frische Luft strömt über die Luftzufuhröffnungen 19 ein. Selbstverständlich wird dabei über die zentrischen Belüftungsöffnungen 17 auch frische Luft an die untere Stirnseite des Pfostens herangetragen.

**Fig. 5** zeigt prinzipiell dieselbe Ansicht wie Fig. 4, wobei jedoch der den Luftspeicher begrenzende Bodendübel 23 nicht eingezeichnet ist. In die Aufbauplatte 3 sowie die Zweit-Aufbauplatte 4 sind mittig kegelstumpfförmige Einprägungen 30 eingeprägt, so dass diese Platten zum einen eine Versteifung analog einer Sicke erhalten, zum zweiten die Kontaktfläche der Luft zur Pfostenunterseite vergrößert ist und zum dritten die Schräge 31 als Leitblech für die aus- und einströmende Luft dient.

Durch die geraden (horizontalen) Pfeile 32 ist die durch den Wind am Stützrohr 6 vorbeistreichende Luft dargestellt. Infolge der Venturiwirkung reißt der Windstrom die Luft aus dem Luftspeicher 29 mit. Die Luft wird somit durch den Unterdruck bei den nicht im Windstrom liegenden Luftschlitzen 18, 19 wieder angesaugt, was wiederum der Belüftung der Unterseite des Pfostens 8 dient.

**In** **Fig. 6 und 7** ist ein Pfostenträger 1 dargestellt, der einen Pfosten 8 trägt und zwar in der Situation während dem Einbringen der Vorbohrungen für die Schrauben 9 während der Montagearbeiten. Dabei ist zu erkennen, dass die Trägerplatte 5 über Nägel 14 an der Stirnseite des Pfosten 8 befestigt ist, so dass sie als Bohrschablone zur Einbringung der Vorbohrungen sicher benutzt werden kann. Es ist auch zu erkennen, dass das Durchmesserverhältnis zwischen dem Pfosten 8 und dem Stützrohr 6 so ist, dass zwischen den Führungsbohrungen 13 und der Mantelfläche 33 des Stützrohres 6 ein ausreichend großer Abstand vorhanden ist, der ein ungehindertes Arbeiten mit z. B. einer Handbohrmaschine 34 erlaubt. Dabei kann beim Einführen und Vorwärtsbringen des Bohrers 35 das den Bohrer haltende Bohrfutter 36 ungehindert in der entsprechenden Schräge bewegt werden. Bei weichem Holz oder bei Benutzung kleinerer Schraubendurchmesser kann statt des Vorbohren mit Hilfe der Bohrmaschine oder eines Akkuschraubers mit Bit auch die Schraube direkt ins Holz getrieben werden.

**In** **Fig. 8 und 9** ist dargestellt, wie bei einem ähnlich aufgebauten runden Pfostenträger 1 das Verhältnis der Durchmesser von Pfosten 8 und Stützrohr 6 derart ist, dass die Abstände der Führungsbohrungen 13 zum Außenumfang (Mantelfläche 33) des Stützrohres 6 so gering ist, dass das Bohrfutter 36 beim Einbringen der Vorbohrungen für die Schrauben nicht Platz hat. Um diese Vorgänge doch zu ermöglichen, sind jeweils in der Zone der Schraublöcher 13 bzw. der entsprechenden Pfanne 12 Einbuchtungen oder Einfaltungen 37 vorgesehen, die so eingebracht sind, dass ein Kanal gebildet wird, der im wesentlichen parallel zur Bohrerausrichtung verläuft.

Diese Fig. 8 und 9 zeigen auch, daß die Anzahl von drei Schrauben für die Herstellung eines Raumgebildes ausreichend ist und dieses Raumgebilde eine symmetrische Form aufweist.

### Bezugszeichenliste

- 1.: Pfostenträger
- 2.: Basisplatte
- 3.: Aufbauplatte (mittlere)
- 4.: Aufbauplatte (obere)
- 5.: Gesamt-Trägerplatte
- 6.: Stützrohr
- 7.: Schrauben
- 8.: Pfosten
- 9.: Holzschraube
- 10.: Schaft (Schrauben-)
- 11.: Gewindeteil (Schrauben)
- 12.: Befestigungspfanne (Auge)
- 13.: Führungsbohrung
- 14.: Nagel
- 15.: Bohrungen (Nagel-)
- 16.: (Belüftungs-)Bohrungen,-Schlitze
- 17.: Belüftungsöffnung
- 18.: Belüftungschlitze
- 19.: Luftzufuhröffnungen
- 20.: Ecken
- 21.: Schraubenkopf
- 22.: Halterohr
- 23.: Bodendübel
- 24.: Schraube
- 25.: Druckplatte
- 26.: Glocke
- 27.: Druckring
- 28.: Schrauben
- 29.: Luftspeicher
- 30.: Ein- /Anprägungen
- 31.: Schräge
- 32.: Pfeile (Windrichtung)
- 33.: Mantelfläche
- 34.: Bohrmaschine
- 35.: Bohrer
- 36.: Bohrfutter
- 37.: Einbuchtungen

## Patentansprüche

1. Pfostenträger zum Abstützen eines am Boden zu verankernden Holzpfostens, mit:
- einer Trägerplatte (5), auf welcher der Holzpfosten (8) aufliegt, die schräg in einem spitzen Winkel angeordnete Führungsbohrungen (13) besitzt, über welche der Holzpfosten über mehrere Holzschrauben (9) festsetzbar ist, wobei die Holzschrauben in einem spitzen Winkel zur Längsachse des Holzpfostens verlaufen,
- einem zentrisch an der Unterseite der Trägerplatte vorgesehenen Stützteil (6), das im aufgestellten Zustand als Pfosten in ein Halterohr (22) eines im/am Boden verankerten Stützfußes oder Bodendübels (23) hineinreicht und in diesem festsetzbar ist, und
**dadurch gekennzeichnet,**
- **dass** die Trägerplatte aus mindestens zwei aufeinanderliegenden scheibenförmigen Platten-Teilen (2, 3, 4) besteht, eine Gesamt-Trägerplatte (5) in Form einer Sandwich-Trägerplatte bildend, wobei die untere Basisplatte (2) zur Vertikalen geneigte Führungsbohrungen (13) aufweist, welche sich mit dazu fluchtenden Führungsbohrungen (13) in der oberen Aufbauplatte (3, 4) ergänzen, jeweils eine Gesamtführungslänge bildend.

2. Pfostenträger nach Anspruch 1, **dadurch gekennzeichnet,**
**dass** mindestens zwei Basis- und Aufbauplatten (2, 3, 4) vorgesehen sind, die über mindestens eine Schraube (7), Niete oder durch Schweißen, miteinander verbunden sind.

3. Pfostenträger nach Anspruch 1, **dadurch gekennzeichnet,**
**dass** mindestens drei Einprägungs-Pfannen (12) je vorgesehen sind.

4. Pfostenträger nach Anspruch 1, **dadurch gekennzeichnet,**
**dass** die Trägerplatten (2, 3, 4) Luftzufuhrbohrungen oder -schlitze (Öffnungen), Kanäle und/oder Belüftungs-Taschen (16, 17, 18, 19) aufweisen, die Belüftungs-Verbindungen zwischen der Innenzone des Stützrohres, der Außenwelt und der unteren Stützfläche des Pfostens darstellen.

5. Pfostenträger nach Anspruch 4, **dadurch gekennzeichnet,**
**dass** die oberen Trägerplatten (3, 4) mit die Pfostensohle von unten belüftenden Belüftungsschlitzen (18) und Belüftungsöffnungen (17) versehen sind, während in den unteren Trägerplatten (2) die Belüftungsbohrungen (16, 19) vorgesehen sind.

6. Pfostenträger nach Anspruch 1, **dadurch gekennzeichnet,**
**dass** die Ecken von quadratisch oder rechteckig ausgelegten Platten (2, 3, 4) und somit der daraus gebildeten Gesamt-Trägerplatten (5) unter großen Radien abgerundet sind und dass die Platten (2, 3, 4) jeweils eine Dicke von 3 - 8 mm aufweisen.

7. Pfostenträger nach Anspruch 1, **dadurch gekennzeichnet,**
**dass** die Pfannen-Anprägungen (12) an den Platten (2, 3, 4) so gestaltet sind, daß die Platten stapelbar sind, wobei die Pfannen dann jeweils mit nur geringem Spiel ineinander greifen oder abgestützt ineinander liegen.

8. Pfostenträger nach Anspruch 1, **dadurch gekennzeichnet,**
**dass** die Schrauben (9) einen gewindelosen oberen Schaftteil (10) von ca. 30 bis 50 mm besitzen, wodurch in dem unteren Bereich des Pfostens keine Sprengkräfte durch das Gewinde (11) auf das Pfostenholz entstehen, und dass bei eingerolltem Gewinde (11) dessen Gewindespitzen so abgehobelt oder abgeschabt sind, dass eine Durchmesserangleichung an den Schaftdurchmesser vorhanden ist, so dass der Schaft (10) annähernd spielfrei sich in der Vorbohrung befindet.

9. Pfostenträger nach Anspruch 1, **dadurch gekennzeichnet,**
**dass** die Gesamt-Trägerplatte (5) gleichzeitig als Bohrvorrichtung für die Schrägbohrungen der Schrauben (9) ausgebildet ist, wobei die Durchgangsbohrungen für die Schrauben als schräge Führungsbohrungen (13) für einen Bohrer (35) ausgebildet sind, mit einem Durchmesser mindestens gleich dem Durchmesser des Bohrers und einer Gesamt-Länge (oder -Plattendicke) von mindestens dem Durchmesser des Bohrers, vorzugsweise mindestens 1,5 mal dem Durchmesser des Bohrers.

10. Pfostenträger nach Anspruch 1, **dadurch gekennzeichnet,**
**dass** die Platten (2, 3, 4) der Gesamt-Trägerplatte (5) jeweils in der Zone der Führungsbohrungen (13) ins Platteninnere vorzugsweise bogenförmig stufig weisende Herausprägungen als Befestigungspfannen 12 besitzt, die ca. in einem Winkel senkrecht zur Achse der Führungsbohrung stanztechnisch eingebracht sind, als Auflage für die Schraubenköpfe wirkend.

11. Pfostenträger nach Anspruch 1, **dadurch gekennzeichnet,**
**dass** das Verhältnis von Pfostendurchmesser oder Pfostendiagonalen zum Stützrohrdurchmesser 3:1 nicht unterschreitet, wobei der Stützrohrdurchmesser angepasst an z. B. den Durchmesser des Halterohres (22) des Bodendübels (23) gewählt ist und dass der Abstand der Führungsbohrungen (13) in der Gesamt-Trägerplatte (5) zum Stützrohr (6) so gewählt ist, dass er mindestens den halben Durchmesser des Bohrfutters (36) einer bei der Montage entsprechend geneigt eingesetzten Hand-Bohrmaschine (34) und/oder der Nuss des Eindrehschaftes eines Akku-Schraubers beträgt.

12. Pfostenträger nach Anspruch 1, **dadurch gekennzeichnet,**
**dass** bei Vorhandensein eines dünnen Holzpfostens (8) und eines dicken Stützrohres (6) des Pfostenträgers (1), somit bei relativ nahe an das Stützrohr (6) heranreichenden Führungsbohrungen (13) der Gesamt-Trägerplatte (5), das Stützrohr (6) in den Stellen/Zonen der Führungsbohrungen radial eingefaltet bzw. eingedrückt ist, Einbuchtungen (37) bildend, entsprechend z. B. der Größe des Bohrfutters (36).

13. Verfahren zum Herstellen eines Pfostenträgers gemäß Ansprüchen 1 bis 12, **dadurch gekennzeichnet, dass**
- mindestens zwei, drei oder mehr einzelne Platten (2, 3, 4) aus einem Blech mit einer Dicke von ca. 3 - 6 mm vorgesehen werden, deren Außen- und Innenkonturen, mit Radien (20), Belüftungs-Öffnungen, -Schlitze und -Bohrungen (16 - 19) sowie Führungsbohrungen (13) mit jeweils geraden Wandungen stanztechnisch oder lasertechnisch ausgeschnitten werden, wobei die Führungsbohrungen (13) der jeweiligen Position in montiertem Zustand entsprechend (unten, mittig, oben) und entsprechenden ihrer dann bohrungsfluchtenden Position angeordnet sind,
- danach die mindestens drei stufenförmigen Pfannen-Anprägungen /12) in der entsprechenden Zonen der Führungsbohrungen (13) in einer einwärts gekippten Schräge stufig angefräst so eingebracht werden, dass deren Neigungswinkel demjenigen der Schrauben-Führungsbohrungen (13) entspricht,
- dann an der Unterseite der unteren Basis-Platte (2) das Stützrohr (6) konzentrisch z. B. durch Schweißen befestigt wird,
- danach auf die Oberseite der unteren Basis-Platte (2) die mindestens ein, zwei oder mehr Aufbau-Trägerplatten (3, 4) aufgelegt werden, so dass die Pfannen (12) ineinander eingreifen und die übereinander liegenden Führungsbohrungen zueinender fluchtend eine lange Führungsbohrung (13) bilden,
- und schließlich die Platten (2, 3, 4) z. B. über Schrauben (7) zu einer kompakten Gesamt-Trägerplatte (5) zusammengeschraubt werden.

14. Verfahren zum Befestigen eines Pfostens auf einem Pfostenträger gemäß Anspruch 1 bis 12, bei dem zuerst eine Vorfixierung der Trägerplatte (5) des Pfostenträgers (1) über mindestens zwei Nägel (14) an der Standfläche des Holzpfostens erfolgt, wonach in den Holzpfosten (8) mit einer Bohrmaschine (34) und unter Zuhilfenahme der Gesamt-Trägerplatte (5) als Bohrschablone, Löcher von einer Länge von ca. 20 bis 50 mm und einer Neigung zur Pfostenachse von ca. 5° bis 30°, vorzugsweise von 8° bis 10° eingebracht werden und in diese vorgebohrten Löcher bei weichen Hölzern direkt und bei härteren Hölzern nach Einbringen jeweils einer zusätzlichen weiterführenden kleineren und tieferen Vorbohrung lange Holzschrauben (9) eingedreht werden.

15. Verfahren zum abgestützten Aufstellen eines Holzpfosten unter Verwendung eines Pfostenträgers gemäß Ansprüchen 1 bis 12 im/am Erdreich mit folgenden Schritten:
- Befestigen an der unteren Stirnfläche des Pfostens (8) einer entsprechend dem Querschnitt des Pfostens rund oder rechteckig ausgelegten Gesamt-Trägerplatte (5) des Pfostenträgers (1) mit max. radialen Abmessungen des Pfostens, z. B. mindestens zwei Nägeln (14) oder Plattenkrallen,
- Einbringen entsprechend geneigter Vorbohrungen für die Schrauben (8) unter Zuhilfenahme der schrägen Führungsbohrungen (13) der Gesamt-Trägerplatte (5), z. B. durch eine Handbohrmaschine (34),
- vorzugsweises Bestreichen der Schrauben (6) mit Kaltleim und deren Einbringen über die Führungsbohrungen (13) in die Vorbohrungen des Pfostens und Fest schrauben über z. B. einen Akku-Schrauber,
- Einbringen oder vertikales Einschlagen in den Boden eines Bodendübels (23) der ein Halterohr (22) und Mittel zum Festsetzen eines in dieses eingeführten Rohres (6) besitzt, wie obere Glocke (26), Druckplatte (25), Druckring (27) und Schrauben (24),
- eventuelles Aufschieben eines Distanzrohres auf das Stützrohr (6) des Pfostenträgers (1),
- vertikales Einführen des Pfostenträgers (1) mit darauf angebrachtem Pfosten (8) über sein Stützrohr (6) in das Halterohr (22) des Bodendübels (23) und dessen Absetzen, bis eine Auflage über das eventuell aufgeschobene Distanzrohr stattfindet oder ein genaues Maß erreicht ist, und
- Festsetzen des Pfostenträgers (1) im Bodendübel (23), z. B. durch Anziehen der Schrauben (24) der Druckplatte (25) des Bodendübels (23), wodurch das Stützrohr (6) im Bodendübel elastisch verspannt wird.

## Claims

1. Post support for supporting a wooden post to be anchored on the ground, having:
- a support plate (5) on which the wooden post (8) lies and which has guide bores (13) disposed in an inclined manner at an acute angle, the wooden post being fixable via the guide bores by means of several wooden screws (9), wherein the wooden screws extend at an acute angle with respect to the longitudinal axis of the wooden post,
- a support part (6) provided centrally on the lower side of the support plate, which support part extends, in the assembled state, as a post into a holding tube (22) of a support foot or ground dowel (23) anchored in/on the ground and can be fixed therein, and
**characterised in that** the support plate consists of at least two disc-shaped plate parts (2, 3, 4) lying one on top of the other, forming an overall support plate (5) in the form of a sandwich support plate, wherein the lower base plate (2) comprises guide bores (13) inclined with respect to the vertical and complemented by guide bores (13) - aligned therewith - in the upper mounting plate (3, 4), in each case forming an overall guide length.

2. Post support as claimed in Claim 1, **characterised in that** at least two base and mounting plates (2, 3, 4) are provided which are connected together via at least one screw (7), rivet or by welding.

3. Post support as claimed in Claim 1, **characterised in that** at least three impressed sockets (12) are provided in each case.

4. Post support as claimed in Claim 1, **characterised in that** the support plates (2, 3, 4) comprise air-supply bores or slots (openings), channels and/or aeration pockets (16, 17, 18, 19) which represent aeration connections between the inner zone of the support tube, the exterior and the lower support surface of the post.

5. Post support as claimed in Claim 4, **characterised in that** the upper support plates (3, 4) are provided with aeration slots (18) and aeration openings (17) aerating the post bases from beneath, whilst the aeration bores (16, 19) are provided in the lower support plates (2).

6. Post support as claimed in Claim 1, **characterised in that** the corners of square or rectangular plates (2, 3, 4) and thus the overall support plates (5) formed therefrom are rounded with large radii, and **in that** the plates (2, 3, 4) each have a thickness of 3 - 8 mm.

7. Post support as claimed in Claim 1, **characterised in that** the socket impressions (12) are formed on the plates (2, 3, 4) such that the plates can be stacked, wherein the sockets then engage one inside the other or lie supported one inside the other with only a small amount of clearance.

8. Post support as claimed in Claim 1, **characterised in that** the screws (9) have a thread-less upper shaft part (10) of approximately 30 to 50 mm, whereby in the lower region of the post no shattering forces are generated by the thread (11) onto the post wood, and **in that** in the case of an involute thread (11), its thread crests are fined down or abraded such that the diameter is equated to the shaft diameter so that the shaft (10) is located in the fore-bore with approximately no clearance.

9. Post support as claimed in Claim 1, **characterised in that** the overall support plate (5) is simultaneously formed as a boring fixture for the inclined bores of the screws (9), wherein the through-going bores for the screws are formed as inclined guide bores (13) for a borer (35) having a diameter at least equal to the diameter of the borer and an overall length (or overall plate thickness) at least equal to the diameter of the borer, preferably at least 1.5 times the diameter of the borer.

10. Post support as claimed in Claim 1, **characterised in that** the plates (2, 3, 4) of the overall support plate (5) have, in each case in the zone of the guide bores (13), stamped out portions, facing preferably in an arcuately stepped manner into the plate interior, as fastening sockets 12 which are incorporated by punching technology approximately at an angle perpendicular to the axis of the guide bore, acting as a bearing for the screw heads.

11. Post support as claimed in Claim 1, **characterised in that** the ratio of post diameter or post diagonal to support tube diameter is not less than 3:1, wherein the support tube diameter is selected to be adapted to e.g., the diameter of the holding tube (22) of the ground dowel (23), and **in that** the distance between the guide bores (13) in the overall support plate (5) and the support tube (6) is selected such that it is at least half the diameter of the boring socket (36) of a manual boring machine (34) used in a correspondingly inclined manner during assembly and/or of the socket of the screw-in shaft of a cordless screwdriver.

12. Post support as claimed in Claim 1, **characterised in that** when a thin wooden post (8) and a thick support tube (6) of the post support (1) are present, thus when guide bores (13) of the overall support plate (5) extend relatively close to the support tube (6), the support tube (6) is radially folded-in or compressed in the locations/zones of the guide bores, forming indentations (37) corresponding e.g., to the size of the boring socket (36).

13. Method for producing a post support as claimed in Claims 1 to 12, **characterised in that**
- at least two, three or more individual plates (2, 3, 4) consisting of a metal sheet having a thickness of approximately 3 - 6 mm are provided, whose outer and inner contours, having radii (20), aeration openings, slots and bores (16 - 19) and guide bores (13) having in each case straight walls are cut out by punching technology or laser technology, wherein the guide bores (13) are disposed to correspond to the respective position in the assembled state (bottom, middle, top) and corresponding tc their then bore-aligned position,
- then the at least three stepped socket impressions (12) are incorporated by milling in a stepped manner in the corresponding zones of the guide bores (13) in an inwardly tilted bevel such that the angle of inclination thereof corresponds to that of the screw guide bores (13),
- then the support tube (6) is attached concentrically e.g., by welding to the lower side of the lower base plate (2),
- then the at least one, two or more mounting support plates (3, 4) are placed onto the upper side of the lower base plate (2) so that the sockets (12) engage one inside the other and the guide bores lying one over the other form a long guide bore (13) by being aligned with each other,
- and finally the plates (2, 3, 4) are screwed together e.g., by screws (7) to form a compact overall support plate (5).

14. Method for attaching a post to a post support as claimed in Claims 1 to 12, wherein firstly the support plate (5) of the post support (1) is pre-fixed via at least two nails (14) to the platform of the wooden post, after which holes of a length of approximately 20 to 50 mm and an inclination with respect to the post axis of approximately 5° to 30°, preferably from 8° to 10°, are incorporated in the wooden post (8) by means of a boring machine (34) and using the overall support plate (5) as a boring template, and long wooden screws (9) are screwed into these pre-bored holes directly in the case of soft woods and in the case of harder woods after inserting in each case an additional, continuing, smaller and deeper fore-bore.

15. Method for supported placement of a wooden post using a post support as claimed in Claims 1 to 12 in/on soil having the following steps:
- attaching, to the lower end face of the post (8), an overall support plate (5) - designed to be round or rectangular corresponding to the cross-section of the post - of the post support (1) having maximum radial dimensions of the post, e.g., at least two nails (14) or plate claw fasteners,
- incorporating correspondingly inclined fore-bores for the screws (8) using the inclined guide bores (13) of the overall support plate (5), e.g., by a manual boring machine (34),
- preferably coating the screws (6) with cold glue and inserting them via the guide bores (13) into the fore-bores of the post and fixedly screwing them by means of e.g., a cordless screwdriver,
- incorporating or vertically impact-driving a ground dowel (23) into the ground, which ground dowel has a holding tube (22) and means for fixing a tube (6) inserted therein, such as an upper cap (26), pressure plate (25), pressure ring (27) and screws (24),
- possibly sliding a spacer tube onto the support tube (6) of the post support (1),
- vertically inserting the post support (1) with the post (8) attached thereto via its support tube (6) into the holding tube (22) of the ground dowel (23) and placing it down until bearing is effected via the spacer tube or a precise measurement is achieved, and
- fixing the post support (1) in the ground dowel (23) e.g., by tightening the screws (24) of the pressure plate (25) of the ground dowel (23), whereby the support tube (6) is resiliently braced in the ground dowel.

## Revendications

1. Support de poteau pour l'étayage d'un poteau en bois à ancrer au sol, comportant :
- une plaque porteuse (5), sur laquelle repose le poteau en bois (8), qui possède des alésages de guidage (13) disposés en oblique dans un angle aigu, par l'intermédiaire desquels le poteau en bois peut être fixé à l'aide de plusieurs vis à bois (9), les vis à bois s'étendant dans un angle aigu par rapport à l'axe longitudinal du poteau en bois,
- un élément d'appui (6) prévu centré sur la face inférieure de la plaque porteuse, qui, en position montée comme un poteau, se prolonge dans un tube de maintien (22) d'un pied d'appui ou d'une cheville d'ancrage (23) ancré(e) dans/au niveau du sol ou pouvant être fixé dans celui-ci, et
**caractérisé par le fait que** la plaque porteuse est constituée d'au moins deux éléments de plaque (2, 3, 4) en forme de disques posés l'un sur l'autre, formant un ensemble plaque porteuse (5) sous la forme d'une plaque sandwich porteuse, la plaque de base inférieure (2) présentant des alésages de guidage (13) inclinés par rapport à la verticale, qui se complètent dans la plaque porteuse supérieure (3, 4) avec des alésages de guidage (13) dans l'alignement, formant chacun un ensemble de longueur de guidage.

2. Support de poteau selon la revendication 1, **caractérisé par le fait qu'**au moins deux plaques de base et de montage (2, 3, 4) sont prévues, qui sont reliées entre elles par l'intermédiaire d'au moins une vis (7), un rivet ou par une soudure.

3. Support de poteau selon la revendication 1, **caractérisé par le fait qu'**au moins trois emboîtements par incrustation (12) sont prévus pour chaque support.

4. Support de poteau selon la revendication 1, **caractérisé par le fait que** les plaques porteuses (2, 3, 4) présentent des alésages ou des fentes d'alimentation en air (ouvertures), des conduites et/ou des poches de ventilation (16, 17, 18, 19), qui représentent des raccords de ventilation entre la zone interne du tube support, l'extérieur et la surface d'appui inférieure du poteau.

5. Support de poteau selon la revendication 4, **caractérisé par le fait que** les plaques porteuses supérieures (3, 4) sont dotées de fentes de ventilation (18) et d'ouvertures de ventilation (17) ventilant la semelle de poteau, tandis que les alésages de ventilation (16, 19) sont prévus dans les plaques porteuses inférieures (2).

6. Support de poteau selon la revendication 1, **caractérisé par le fait que** les coins de plaques (2, 3, 4) conçues de manière carrée ou rectangle et ainsi ceux des ensembles plaques porteuses (5) en étant formés sont arrondis sous la forme de grands quarts de cercle et que les plaques (2, 3, 4) présentent chacune une épaisseur de 3 à 8 mm.

7. Support de poteau selon la revendication 1, **caractérisé par le fait que** les incrustations d'emboîtement (12) sur les plaques (2, 3, 4) sont conçues de telle sorte que les plaques sont empilables, les emboîtements venant en prise les uns dans les autres en ne présentant chacun qu'un faible jeu ou étant positionnés appuyés les uns dans les autres.

8. Support de poteau selon la revendication 1, **caractérisé par le fait que** les vis (9) possèdent une partie tige (10) supérieure sans filetage d'environ 30 à 50 mm, grâce à quoi, dans la partie inférieure du poteau, aucune force explosive exercée par le filetage (11) ne survient sur le bois du poteau, et qu'en cas de filetage roulé (11), leurs sommets de filet sont rabotés ou raclés de telle sorte que le diamètre s'ajuste au diamètre de la tige de telle sorte que la tige (10) se trouve pratiquement sans jeu dans le préperçage.

9. Support de poteau selon la revendication 1, **caractérisé par le fait que** l'ensemble plaque porteuse (5) est formé simultanément en tant que dispositif de perçage pour les alésages obliques des vis (9), les alésages traversants pour les vis étant formés comme des alésages de guidage (13) obliques pour un foret (35), avec un diamètre au moins identique au diamètre du foret et une longueur (ou épaisseur de plaque) totale supérieure ou égale au diamètre du foret, préférentiellement au moins 1,5 fois le diamètre du foret.

10. Support de poteau selon la revendication 1, **caractérisé par le fait que** les plaques (2, 3, 4) de l'ensemble plaque porteuse (5) possèdent chacune dans la zone des alésages de guidage (13) des incrustations vers l'extérieur orientées par paliers préférentiellement de forme arquée vers l'intérieur des plaques servant d'emboitements de fixation 12, qui sont intégrés par poinçonnage approximativement dans un angle perpendiculaire à l'axe de l'alésage de guidage, agissant comme revêtement pour les têtes de vis.

11. Support de poteau selon la revendication 1, **caractérisé par le fait que** le rapport entre le diamètre des poteaux ou les diagonales des poteaux et le diamètre des tubes supports ne passe pas en dessous de 3:1, le diamètre des tubes supports étant choisi adapté par ex. au diamètre du tube de maintien (22) de la cheville d'ancrage dans le sol (23), et que la distance des alésages de guidage (13) dans l'ensemble plaque porteuse (5) par rapport au tube support (6) est choisie de telle sorte qu'elle représente au moins la moitié du diamètre du mandrin porte-outil de perçage (36) d'une perceuse à main (34) utilisée inclinée de manière correspondante lors de l'installation et/ou du pignon de la tige de vissage d'une visseuse à accumulateur.

12. Support de poteau selon la revendication 1, **caractérisé par le fait que**, en présence d'un poteau en bois (8) fin et d'un tube support (6) épais du support de poteau (1), ainsi en cas d'alésages de guidage (13) atteignant de relativement près le tube support (6) de l'ensemble plaque porteuse (5), le tube support (6) est replié radialement ou enfoncé aux emplacements/dans les zones des alésages de guidage, formant des renflements (37), correspondant par ex. à la taille du mandrin porte-outil de perçage (36).

13. Procédé de fabrication d'un support de poteau selon les revendications 1 à 12, **caractérisé par le fait que**
- au moins deux, trois plaques (2, 3, 4) individuelles ou plus sont prévues dans une tôle d'env. 3 à 6 mm d'épaisseur, dont les contours externes et internes sont découpés selon une technique de poinçonnage ou au laser, avec des quarts de cercle (20), des orifices, fentes et alésages de ventilation (16 - 19) ainsi que des alésages de guidage (13) ayant chacun des parois droites, les alésages de guidage (13) étant disposés en fonction de la position respective à l'état monté (dessous, centré, dessus) puis en fonction de leur position alors alignée avec les alésages,
- puis au moins trois incrustations d'emboîtement (12) à la forme étagée sont introduites dans les zones correspondantes des alésages de guidage (13) dans une inclinaison basculant vers l'intérieur entamée par fraisage progressif, de telle sorte que leur angle d'inclinaison correspond à celui des alésages de guidage des vis (13),
- ensuite, le tube support (6) est fixé de manière concentrique, par ex. par soudage, au niveau de la partie inférieure de la plaque de base inférieure (2),
- puis, sur la partie supérieure de la plaque de base inférieure (2), au moins un, deux ou plus de plaques porteuses (3, 4) de montage sont conçues de telle sorte que les emboîtements (12) viennent en prise les uns dans les autres et les alésages de guidage positionnés les uns sur les autres alignés entre eux forment un long alésage de guidage (13),
- et enfin les plaques (2, 3, 4) sont vissées entre elles à l'aide de vis (7) pour former un ensemble plaque porteuse compact (5).

14. Procédé de fixation d'un poteau sur un support de poteau selon les revendications 1 à 12, pour lequel d'abord une fixation préalable de la plaque porteuse (5) du support de poteau (1) est effectuée à l'aide d'au moins deux clous (14) au niveau de la surface d'encombrement du poteau en bois, après quoi des trous d'une longueur d'environ 20 à 50 mm et d'une inclinaison d'environ 5 à 30°, préférentiellement de 8 à 10°, par rapport à l'axe du poteau sont introduits comme gabarit de perçage dans les poteaux en bois (8) avec une perceuse (34) et de longues vis à bois (9) sont vissées à l'aide de l'ensemble plaque porteuse (5) dans ces trous prépercés directement en cas de bois tendre et en cas de bois dur après l'introduction respective d'un autre préperçage supplémentaire plus petit et plus profond.

15. Procédé d'installation par étayage d'un poteau en bois utilisant un support de poteau selon les revendications 1 à 12 dans/au niveau du sol présentant les étapes suivantes :
- fixation au niveau de la face avant inférieure du poteau (8) d'un ensemble plaque porteuse (5) du support de poteau (1) avec des mesures radiales maximales du poteau, par ex. au moins deux clous (14) ou griffes pour plaques,
- insertion de préperçages inclinés de manière correspondante pour les vis (8) à l'aide des alésages de guidage obliques (13) de l'ensemble plaque porteuse (5), par ex. au moyen d'une perceuse à main (34),
- préférentiellement enduction des vis (6) avec de la colle à froid et insertion de ces dernières par les alésages de guidage (13) dans les préperçages du poteau et serrage des vis à l'aide par ex. d'une visseuse à accumulateur,
- insertion ou enfoncement vertical dans l'ancrage d'une cheville d'ancrage (23), qui possède un tube de maintien (22) et des moyens destinés à la fixation d'un tube (6) introduit dans ce dernier, comme une cloche supérieure (26), une plaque de pression (25), une bague de pression (27) et des vis (24),
- glissement éventuel d'un tube de distance sur le tube support (6) du support de poteau (1),
- introduction verticale du support de poteau (1) avec un poteau (8) posé dessus sur son tube support (6) dans le tube de maintien (22) de la cheville d'ancrage (23) et son dépôt, jusqu'à ce qu'un appui ait lieu par l'intermédiaire du tube d'écartement ou qu'une mesure exacte soit atteinte, et
- fixation du support de poteau (1) dans la cheville d'ancrage (23), par ex. en serrant les vis (24) de la plaque de pression (25) de la cheville d'ancrage (23), ce qui précontraint élastiquement le tube support (6) dans la cheville d'ancrage.
